# EUROPÄISCHE PATENTSCHRIFT

(11) **EP 1 915 923 B1**
(45) Veröffentlichungstag und Bekanntmachung des Hinweises auf die Patenterteilung: **14.03.2012**
(21) Anmeldenummer: 07020562.0
(22) Anmeldetag: 20.10.2007
(51) Int. Cl.: A47B 13/02

(54) **Lösbares Möbelbein**
Removable table leg
Pied de meuble amovible

(30) Priorität: 24.10.2006 DE 102006050677
(43) Veröffentlichungstag der Anmeldung: 30.04.2008
(73) Patentinhaber: Brunner GmbH, 77866 Rheinau-Freistett (DE)
(72) Erfinder:
(74) Vertreter: Thämer, Wolfgang

(56) Entgegenhaltungen:
- DE-A1- 19 812 300
- DE-C1- 10 146 373
- DE-U1- 9 304 661
- DE-U1- 20 002 617

## Beschreibung

Die Erfindung betrifft ein lösbares Möbelbein mit einer Adaptervorrichtung und mindestens einem möbelseitigen Adapterelement, wobei die mit dem Möbelbein verbundene Adaptervorrichtung über mindestens zwei Klemmelemente gemeinsam in ein Adapterelement eines Möbels oder in je ein Adapterelement zweier Möbel eingreift und wobei das einzelne Klemmelement über mindestens ein Getriebe mit mindestens einem Betätigungselement gekoppelt ist.

Aus der DE 101 46 373 C1 ist ein derartiges Möbelbein mit Adaptervorrichtung bekannt. Das in eine Tischplatte integrierte Adapterelement ist eine Platte mit zwei rechteckigen Ausnehmungen. Die Adaptervorrichtung umfasst zwei jeweils über ein Zahnradgetriebe verdrehbare Schraubzapfen mit je einem trapezförmigen Hintergriffselement. Zum Befestigen des Möbelbeins werden die Hintergriffselemente durch die Ausnehmungen des Adapterelements gesteckt, über die Schraubzapfen zum Hintergreifen des Adapterelements verdreht und zum Festklemmen des Möbelbeins gegen das Adapterelement verschraubt. Dabei ist die Qualität der Befestigung des Möbelbeins abhängig von dem per Muskelkraft über das Zahnradgetriebe auf den Schraubzapfen übertragene Anzugsmoment. Auch muss der Bediener die unter der Tischplatte angeordneten Zahnräder jeweils in die richtige Richtung drehen, um eine Klemmwirkung zu erzielen. Dies gelingt meist erst nach längerer Übung. Auch kann der Bediener nur mit viel Routine oder technischem Sachverstand erkennen, ob sich der Schraubzapfen mit dem Hintergriffselement in seiner - für die Beinmontage - erforderlichen Ausgangsposition befindet.

Der vorliegenden Erfindung liegt die Problemstellung zugrunde, ein lösbares Möbelbein zu entwickeln, das an einem einzelnen Tisch oder an zwei Tischen zusätzlich als Tischverbinder auf einfache Weise sicher und wartungsfrei zu bedienen ist.

Diese Problemstellung wird mit den Merkmalen des Anspruchs 1 gelöst. Dazu liegt das einzelne Klemmelement als Teil eines Schiebekeilgetriebes an einer rückwärtigen Anlagestelle des Adapterelements unter der Wirkung mindestens eines Federelements einkeilend an. Das einzelne Betätigungselement bewegt über mindestens ein Getriebe das einzelne Klemmelement gegen die Wirkung des Federelements - die Klemmung lösend - zurück. Die Adaptervorrichtung und das Adapterelement stützen sich gegenseitig über Stützelemente form- oder kraftschlüssig ab.

Mit der Erfindung wird ein lösbares Möbelbein geschaffen, das an einem im Möbel eingelassenen Adapterelement einfach und sicher in der Handhabung, z.B. manuell, festgeklemmt werden kann. Für das Zuhalten des Klemm- oder Verriegelungsmechanismus sorgt ein Federelement, das ggf. auch aus einem System von Einzelfedern bestehen kann.

Wird das Möbelbein mit einem Tisch kombiniert, können die Tischplatten äußerst platzsparend ohne die Tischbeine gestapelt werden, sofern das Adapterelement bauraumsparend in der Tischplatte integriert ist. Des Weiteren ist es möglich, mit den Tischbeinen zwei oder mehrere Tische hintereinander oder nebeneinander zu gruppieren. Bei z.B. zwei nebeneinander stehenden Tischen sitzen an den vier Ecken der Tischgruppe vier Tischbeine in regulärer Anordnung, während in dem Bereich der - sich durch das Zusammenstellen der Tische ergebenden - Montagefuge, beide Tische zum einen mechanisch miteinander verbunden sind und zum anderen die Tischbeine eine tragende Funktion haben.

Die Adaptervorrichtung hat z.B. zwei getrennte Betätigungselemente. Über sie kann beim Gruppieren zweier Tische zuerst ein Tisch mit vier Tischbeinen ausgestattet und aufgestellt werden. Die beiden Möbelbeine, die die Montagefuge zum zweiten Tisch überbrücken sollen, sind dabei nur jeweils über ein Betätigungselement fixiert worden. Am zweiten Tisch werden zwei Tischbeine regulär montiert. Anschließend wird der zweite Tisch neben den ersten gestellt, wobei die Tischplatte des zweiten Tisches auf den jetzt mittleren Beinen der Tischgruppe aufliegt. Durch das Verstellen der dort bisher noch nicht betätigten Betätigungselemente werden diese Beine auch mit dem zweiten Tisch verrastet.

Weitere Einzelheiten der Erfindung ergeben sich aus den Unteransprüchen und der nachfolgenden Beschreibung einer schematisch dargestellten Ausführungsform.
- Figur 1:: Teilschnitt durch die festgeklemmte Adaptervorrichtung;
- Figur 2:: wie Figur 1 jedoch gelöst;
- Figur 3:: Perspektivische Unteransicht des Möbelbeins;
- Figur 4:: Dimetrische Ansicht des Exzenterhebels;
- Figur 5:: Dimetrische Ansicht des Exzenterhebels;
- Figur 6:: Schnitt durch die Adaptervorrichtung und den Exzenterhebel;
- Figur 7:: Schnitt durch die Adaptervorrichtung und die Hebelwelle;
- Figur 8:: Draufsicht auf ein Adapterelement mit darunter sitzendem Möbelbein;
- Figur 9:: wie Figur 8, jedoch zwei Adapterelemente.

Die Figur 1 zeigt eine mit einem Tischbein (5) ausgestattete Adaptervorrichtung (30), die an einer Tischplatte (10) festgeklemmt ist. Die Adaptervorrichtung (30) umfasst ein Exzentergetriebe (70) und ein Schiebekeilgetriebe (60). Das Exzentergetriebe (70) besteht aus einem handbetätigbaren Hebel (73) mit angeformter Exzenterscheibe (81). Die Exzenterscheibe (81) verschiebt zum Lösen des Tischbeins (5) einen, ein Klemmelement (65) tragenden, Schiebeschlitten (71) gegen die Wirkung eines Federelements (69).

Der Schnittverlauf zur Darstellung nach Figur 1 ist der Schnittlinie (8) aus Figur 8 zu entnehmen.

In der Tischplatte (10) befindet sich eine großflächige Ausnehmung (12) zur Aufnahme eines z.B. plattenförmigen Adapterelements (20). Das einzelne Adapterelement (20) hat nach den Figuren 8 und 9 prinzipiell die Form eines gleichschenkeligen, rechtwinkeligen Dreiecks, dessen Ecken abgeschnitten sind. Die zueinander rechtwinkeligen Schenkel des Dreiecks verlaufen parallel zu den in Figur 8 gestrichelt dargestellten Tischkanten (14, 15). Die Winkelhalbierende zwischen den beiden zueinander rechtwinkeligen Schenkeln ist eine Symmetrielinie (29).

Jedes Adapterelement (20, 27) hat u.a. vier z.B. rechteckige Klemmausnehmungen (21, 22), durch die die Klemmelemente (65) hindurchgreifen. Nach Figur 8 haben die Zentren der mittleren beiden Klemmausnehmungen (21) z.B. 54,5 Millimeter Abstand zur Symmetrielinie (29). Von einer fiktiven Tischecke (11) sind sie 167,7 Millimeter entfernt. Die Zentren der beiden äußeren Klemmausnehmungen (22) haben zur jeweils nächstliegenden Tischkante (14) oder (15) eine Entfernung von 54 Millimeter, während sie gegenüber der anderen dargestellten Tischkante (15) oder (14) desselben Tisches (10) eine Entfernung von 158,5 Millimeter haben.

Jeweils in Löserichtung der Klemmelemente (65) liegt vor jeder Klemmausnehmung (21, 22) eine Stützausnehmung (23, 24). Der Abstand der Zentren eines Ausnehmungspaares (21, 23; 22, 24) beträgt z.B. 61,5 Millimeter. Die beispielsweise rechteckigen Stützausnehmungen (23, 24) dienen der Aufnahme von Stützelementen (44).

Die mittleren Ausnehmungspaare (21, 23) dienen der regulären Befestigung des Möbelbeines (5). Die Möbelbeine (5) sitzen hierbei an den z.B. vier Ecken eines Tisches (10) , vgl. Figur 8. Die beiden äußeren Ausnehmungspaare (22; 24), vgl. Figur 9, werden u.a. zum Verbinden zweier Tische (10, 17) benutzt.

Ferner hat das Adapterelement (20, 27) eine Vielzahl von Befestigungsbohrungen (26) zur Fixierung des Adapterelements (20, 27) an der jeweiligen Tischplatte (10, 17).

Bei der Tischplatte (10, 17) sind innerhalb des Bereichs der großen Ausnehmung (12) weitere, tiefere Ausnehmungen (13) angeordnet, vgl. Figuren 1 und 2, die in der Tischplatte (10, 17) hinter den Klemmausnehmungen (21, 22) des Adapterelements (20, 27) liegen. In diese Klemmausnehmungen (21, 22) greifen die Klemmelemente (65) der Adaptervorrichtung (30) - ohne Kontakt mit der Tischplatte - hinein.

Anstelle eines großen Adapterelements (20, 27), das alle erforderlichen Ausnehmungen für unterschiedliche Möbelbeinmontagen vorsieht, können Ausnehmungspaare (21, 23; 22, 24) in separaten kleineren Adapterelementen untergebracht sein. Auch benötigen die Adapterelemente keine plattenartige Form.

Die Adaptervorrichtung hat ein z.B. spritzgegossenes, flaches Aluminiumgehäuse (31), dessen Höhe nach Figur 1 ggf. kleiner ist, als die Dicke einer handelsüblichen Tischplatte (10). Das hier einteilige Gehäuse (31) umfasst einen Gehäuseboden (32) und fünf Gehäusewände. Letztere schließen mit der Vertikalen einen Winkel von 10 bis 30 Winkelgraden ein. Dabei vergrößern sich die horizontalen Gehäusequerschnitte zur Tischplatte (10) hin. Der Gehäuseboden (32) verläuft um ca. 2 Winkelgrade geneigt gegenüber der Horizontalen. Dabei wird das Gehäuse (31) zum Möbelbein (5) hin höher.

Das Gehäuse (31), das zwei Klemmmechanismen und deren Antriebe aufnimmt, ist zur Tischplatte (10) hin mit einem innenliegenden Deckel (51) zumindest bereichsweise verschlossen. Zwischen den seitlichen Gehäusewänden (33, 34) und dem Gehäuseboden (32) befinden sich mehrere Aussteifungsrippen (43), an denen sich u.a. der Deckel (51) abstützt, bzw. an denen der Deckel (51) angeschraubt ist.

Nach Figur 3 bilden je zwei Aussteifungsrippen (43) einen Führungskanal (41) zur jeweiligen Aufnahme eines Schiebeschlittens (61) und einer Schraubendruckfeder (69), vgl. auch Figur 1. Im vorderen Führungskanal (41) fehlt das Federelement (69), um die dortigen Federauflagestege (42) zu zeigen.

Der Schiebeschlitten (61) besteht hier aus einem quaderförmigen Führungskörper (62) und einem hakenförmigen Klemmelement (65). In vertikaler Richtung, also quer zur linearen Schlittenbewegungsrichtung, ist der Schiebeschlitten (61) zwischen dem Deckel (51) und einer Gleiteinlage (55) mit Spiel ggf. fettgeschmiert geführt. Die Gleiteinlage (55) liegt auf dem Gehäuseboden (32) auf. Zum Möbelbein (5) hin steht sie z.B. an einem Anschlag an.

Der hier am Führungskörper (62) angeformte Klemmhaken (65) hat zum Führungskörper (62) hin eine z.B. ebene Keilfläche (66). Sie schließt mit der Schlittenbewegungsrichtung beispielsweise einen Winkel von 17,5 Winkelgraden ein. Die Keilfläche (66) schneidet eine Horizontalebene parallel zur Schwenkachse (89) der Exzenterscheibe (81).

Ggf. kann der Schiebeschlitten und der Führungskanal gekrümmt, z.B. kreisbogenförmig gestaltet sein, so dass die Bewegungsrichtung nicht linear ist.

Zwischen der hinteren Stirnseite (64) des Schiebeschlittens (61) und der Gehäusewandung (35) ist die Schraubendruckfeder (69) angeordnet. Im Bereich des hinteren Federendes ist am Gehäuse (31) jeweils ein z.B. rechteckiger Stützzapfen (44) angeformt. Nach Figur 1 ragt er in die Stützausnehmungen (23, 24) hinein.

Vor der vorderen Stirnseite (63) des Schiebeschlittens (61) ist die Exzenterscheibe (81) positioniert. Ihre Schwenkachse (89) erstreckt sich quer zur Schlittenbewegungsrichtung und parallel zur Möbelaufstandsfläche (1), vgl. auch Figur 2.

Die im Querschnitt z.B. eiförmige Exzenterscheibe (81) hat eine Exzenterüberhöhung - also einen maximalen Exzenter- oder Nockenhub - von sieben Millimetern. Der kleinste Krümmungsradius der Exzenterkurve beträgt ca. 4,5 Millimeter. Bei festgeklemmtem Möbelbein (5) befindet sich der höchste Punkt der Exzenterscheibe (81) räumlich genau über der Schwenkachse (89). Die Schwenkachse (89) und der höchste Punkt werden durch einen fiktiven Exzenterhebelarm (82) miteinander verbunden, vgl. Figur 5. Die Länge des Exzenterhebelarms (82) beträgt z.B. 15 Millimeter.

Gegenüber der Gleitzone (84) der Exzenterscheibe (81) hat letztere mehrere Kerben (85) zur Vermeidung einer großen Massenanhäufung im Kunststoffspritzgussteil, vgl. Figuren 3 und 4.

In den Figuren 4 und 5 ist die Exzenterscheibe (81) als Teil eines - z.B. einteilig gefertigten - Exzenterhebels (71) dargestellt. Letzterer besteht zusätzlich aus einem Hebel (73) und einer Hebelwelle (72). Die Hebelwelle (72) steht jeweils seitlich der Exzenterscheibe (81) und seitlich des Hebels (73) zur Ausbildung von Lagerstellen über. Nach Figur 3 sind alle drei Lagerstellen durch Aussteifungsrippen (43) unterstützt.

Der Hebel (73) ist ein flacher, stabförmiger aus einem elastischen Kunststoff gefertigter Körper, der nach den Figuren 1 und 6 teilweise versenkt in einer Gehäusenut (47) liegt. Er ist ca. 80 bis 100 Millimeter lang und steht über die Gehäusewandung (35) ca. 14 Millimeter über, vgl. Figuren 1 und 6.

Um in der gezeigten horizontalen Lage arretierbar zu sein, ist z.B. am Hebel (73) ein abgewinkelter Rasthaken (76) angeformt. Nach Figur 6 hat der Rasthaken (76) eine Rastnase (77), die an einem - am Gehäuse (31) angeformten - Gehäusevorsprung (48) federnd verrastet anliegt.

Die Lagerung der Hebelwelle (72) hat hier eine ausgefallene Gestaltung, vgl. Figuren 7 und 3. In dem gießtechnisch geformten Gehäuse (31) befinden sich am Gehäuseboden (32) ausgeformte, untere Lagerhalbschalen (36). Separate Kunststoffklötze (91) bilden die oberen Lagerhalbschalen. Sie sitzen in zumindest annähernd vertikal ausgerichteten Nuten (39), die für einen formschlüssigen Sitz einen trapezförmigen Querschnitt haben. Die Kunststoffklötze (91) werden zwischen den Wellenenden der Hebelwelle (72) und dem Deckel (51) mit Spiel fixiert.

Die Figur 2 zeigt auch einen bereichsweise mittigen Längsschnitt. Er betrifft die Befestigung des Möbelbeins (5) am Gehäuse (31). Das Gehäuse (31) hat dazu einen rohrartigen Ansatz (37) mit z.B. einem nichtzylindrischen Querschnitt. Der Ansatz (37) wird von der Innenwandung des hohlen Möbelbeins (5) nach der Montage umgeben. Die Wandung des Möbelbeins (5) umschließt geschlossen den Ansatz (37). Die Montagefuge zwischen dem Ansatz (37) und dem Möbelbein (5) ist zumindest bereichsweise mit Klebstoff ausgefüllt. Im mittleren Bereich des Ansatzes (37) befinden sich zwei Bohrungen (38), die deckungsgleich zu - in nicht dargestellten Beinstegen integrierten - Ausnehmungen (6) orientiert sind. Über die Bohrungen (38) wird das Gehäuse (31) mit selbstschneidenden Blechschrauben (7) in den Ausnehmungen (6) des Möbelbeins (5) fixiert.

Zur Montage des Möbelbeins (5) an einer Tischplatte (10) oder zur Montage des Möbelbeins (5) an zwei über dieses Möbelbein (5) zu verbindende Tischplatten (10, 17) muss das Möbelbein (5) bzw. die Adaptervorrichtung (30) ggf. in eine Montageausgangsstellung gebracht werden. Dazu wird das Betätigungselement (71), also der Exzenterhebel, aus der in Figur 6 gezeigten Position in die in Figur 2 dargestellte Position mit Handkraft geschwenkt. Die Schwenkbewegung erfolgt in den gezeigten Darstellungen in Uhrzeigerdrehrichtung. Der Schwenkwinkel beträgt zumindest annähernd 90 Winkelgrade.

Während dieser Schwenkbewegung schiebt die Exzenterscheibe (81), die mit ihrer Gleitzone (84) die Stirnfläche (63) des Schiebeschlittens (61) gleitend kontaktiert, den Schiebeschlitten (61) gegen die Wirkung der Schraubendruckfeder (69) im Führungskanal (41) des Gehäuses (31) nach rechts. Am Ende der Bewegung liegt der höchste Punkt der Exzenterscheibe (81) stabil an der Stirnfläche (63) an, vgl. Figur 2. Der Hebel (73) steht vertikal nach unten.

Nach Figur 2 wird das Möbelbein (5) vertikal nach oben an die Tischplatte (10) herangeführt. Sobald die entsprechenden Stützzapfen (44) in die jeweiligen Stützausnehmungen (23) oder (24) gesteckt sind und das Gehäuse (31) mit seinen Aufstandserhebungen (45) am Adapterelement (20) anliegt, wird der Hebel (73) entgegen der Uhrzeigerdrehrichtung nach oben geklappt. Hierbei folgt der Schiebeschlitten (61) mittels Federkraft der wegschwenkenden Exzenterscheibe (81). Die Schiebebewegung des Schiebeschlittens (61) ist beendet, wenn einerseits die Keilfläche (66) des Klemmhakens (65) an der Anlagestelle (25) der Klemmausnehmung (21, 22) des Adapterelements (20) aufliegt, vgl. Figur 1, und andererseits der Stützzapfen (44) an der rechten, unteren Kante der jeweiligen Stützausnehmung (23, 24) ansteht.

Die Keilfläche (66) wird unter dem Druck der Schraubendruckfeder (69) als Teil eines Schiebekeilgetriebes (60) permanent mit definierter Federkraft gegen die hier flächige Anlagestelle (25) gepresst. Das Festklemmen des Möbelbeins (5) an der Tischplatte (10) ist beendet. Der Hebel (73) kann nun durch Einschwenken in die Gehäusenut (47) mittels des Rasthakens (76) am Gehäusevorsprung (48) verrastet werden.

Wird nun der Tisch (10) durch seine Benutzung oder z.B. durch Ausrichten oder Ziehen über den Fußboden in Vibrationen versetzt, wird die Klemmverbindung zusätzlich verbessert, da in den zwischen dem Adapterelement (20) und den Teilen (51, 61, 31) der Adaptervorrichtung liegenden Montage- und Bewegungsfugen die Setzbeträge, bzw. Restspiele, unter der Wirkung des Federelements aufgebraucht werden. Schließlich liegt die Stirnfläche (63) des Schiebeschlittens (61) nicht an der Exzenterscheibe (81) an. Dort gibt es ein Spiel (9), vgl. Figur 1.

Die Anlagestelle (25) kann alternativ auch als schmale Kante, als zylindrische Fläche oder sphärisch gekrümmt ausgeführt sein. Ggf. kann sie auch eine gleit- oder wälzgelagerte Walze sein. Die Gestaltung der adapterelementseitigen Anlagestelle (25) kann auch auf die Keilfläche (66) des Klemmhakens (65) übertragen werden.

Zum Abmontieren des Möbelbeins (5) wird der Klemmhaken (65) über den Betätigungshebel (71) entlastet und der Klemmhaken (65) aus der Klemmausnehmung (21, 22) herausgenommen.

Selbstverständlich kann das Möbelbein (5) auch an eine Tischplatte (10) adaptiert werden, die auf dem Rücken liegt oder auf einer Tischkante aufgestellt ist. Auch ist es denkbar, schräg oder gar horizontal vom Möbel abstehende Möbelbeine über die Adaptervorrichtung (30) zu fixieren. Dabei kann die Auflagefläche der Adaptervorrichtung (30) gegenüber der Möbelaufstandsfläche (1) jede beliebige Schräglage einnehmen.

Eine Alternative zur bisher beschriebenen Vorrichtung besteht in einer Motorisierung des Löse- bzw. Klemmvorgangs. Dazu kann die Exzenterscheibe (81) über ein Betätigungselement bewegt werden, das anstelle eines Hebels aus einem Getriebemotor besteht.

### Bezugszeichenliste:

- 1: Möbelaufstandsfläche
- 5: Tischfuß, Möbelbein, Tischbein
- 6: Ausnehmungen, Bohrungen
- 7: Blechschrauben, selbstschneidend
- 8: Schnittlinie
- 9: Spiel

- 10: Tischplatte, erste; Möbel, erstes
- 11: Tischecke, fiktiv
- 12: Ausnehmung für Platte
- 13: Ausnehmung für Haken
- 14, 15: Tischkanten
- 17: Tischplatte, zweite; Möbel, zweites

- 20: Adapterelement, erstes; Adapterplatte
- 21: Klemmausnehmung für Klemmhaken, innen, Mitte
- 22: Klemmausnehmung für Klemmhaken, außen
- 23: Stützausnehmung für Stützzapfen, innen, Mitte
- 24: Stützausnehmung für Stützzapfen, außen
- 25: Anlagestelle, Anlagefläche
- 26: Befestigungsbohrungen
- 27: Adapterelement, zweites; Adapterplatte
- 29: Symmetrielinie

- 30: Adaptervorrichtung
- 31: Gehäuse, Aluminiumgehäuse
- 32: Gehäuseboden
- 33, 34: Wandungen, seitliche
- 35: Wandung, möbelbeinabgewandt
- 36: Lagerhalbschalen, bodenseitig
- 37: Ansatz, rohrförmig
- 38: Bohrungen
- 39: Nuten für (91)

- 41: Führungskanal
- 42: Federauflagestege
- 43: Aussteifungsrippen

- 44: Stützzapfen, Stützelement
- 45: Aufstandserhebungen

- 47: Gehäusenut
- 48: Gehäusevorsprung, innen

- 51: Deckel
- 52: Ausnehmung für Klemmhaken
- 53: Ausnehmung für Exzenter
- 55: Gleiteinlage

- 60: Schiebekeilgetriebe
- 61: Schiebeschlitten
- 62: Führungskörper
- 63: Stirnfläche, vorn, exzenterseitig
- 64: Stirnfläche, hinten, federseitig
- 65: Klemmelement, Klemmhaken
- 66: Keilfläche
- 69: Federelement, Schraubendruckfeder

- 70: Exzentergetriebe, Kniehebelgetriebe
- 71: Betätigungselement, Exzenterhebel,
- 72: Hebelwelle
- 73: Hebel
- 74: Hebelarm
- 75: Anschlagzapfen
- 76: Rasthaken
- 77: Rastnase

- 81: Exzenterscheibe, Nockenscheibe
- 82: Exzenterhebelarm
- 84: Gleitzone, gestrichelt dargestellt
- 85: Kerben
- 89: Schwenkachse

- 91: Lagerhalbschalen, deckelseitig, Kunststoffklötze

## Patentansprüche

1. Lösbares Möbelbein mit einer Adaptervorrichtung (30) und mindestens einem möbelseitigen Adapterelement (20)
- wobei die mit dem Möbelbein (5) verbundene Adaptervorrichtung (30) über mindestens zwei Klemmelemente (65) gemeinsam in ein Adapterelement (20) eines Möbels (10) oder in je ein Adapterelement (20) zweier Möbel (10, 17) eingreift und
- wobei das einzelne Klemmelement (65) über mindestens ein Getriebe (60, 70) mit mindestens einem Betätigungselement (71) gekoppelt ist,
**dadurch gekennzeichnet,**
- **dass** das einzelne Klemmelement (65) als Teil eines Schiebekeilgetriebes (60) an einer rückwärtigen Anlagestelle (25) des Adapterelements (20) unter der Wirkung mindestens eines Federelements (69) einkeilend anliegt,
- **dass** das einzelne Betätigungselement (71) über mindestens ein Getriebe (70) das einzelne Klemmelement (65) gegen die Wirkung des Federelements (71) - die Klemmung lösend - zurückbewegt und
- **dass** sich die Adaptervorrichtung (30) und das Adapterelement (20) gegenseitig über Stützelemente (44; 23, 24) form- oder kraftschlüssig abstützen.

2. Möbelbein gemäß Anspruch 1, **dadurch gekennzeichnet, dass** jedes Klemmelement (65) einen eigenen Antrieb (60, 70, 71) hat.

3. Möbelbein gemäß Anspruch 1, **dadurch gekennzeichnet, dass** das Schiebekeilgetriebe (60) ein an einem Schiebeschlitten (61) angeordnetes Klemmelement (65) mit einer Keilfläche (66) und die rückwärtige Anlagestelle (25) am Adapterelement (20) umfasst.

4. Möbelbein gemäß Anspruch 3, **dadurch gekennzeichnet, dass** der zwischen der Schlittenbewegungsrichtung und der Keilfläche (66) des Klemmelements (65) eingeschlossene Winkel 15 bis 25 Winkelgrade misst.

5. Möbelbein gemäß der Ansprüche 1 und 3, **dadurch gekennzeichnet, dass** das Getriebe (70) zwischen dem das einzelne Klemmelement (65) tragenden Schiebeschlitten (61) und dem einzelnen Betätigungselement (71) ein Exzenter- oder Kniehebelgetriebe ist.

6. Möbelbein gemäß Anspruch 1, **dadurch gekennzeichnet, dass** das Betätigungselement (71) ein Hebel (73) mit einer Exzenterscheibe (81) ist.

7. Möbelbein gemäß Anspruch 5, **dadurch gekennzeichnet, dass** die Schwenkachse (89) des Hebels (71) und der Exzenterscheibe (81) parallel zur Möbelaufstandsfläche (1) orientiert ist.

8. Möbelbein gemäß Anspruch 5, **dadurch gekennzeichnet, dass** die Länge des Hebels (73) 7 bis 9 mal länger als die Hebellänge der Exzenterscheibe (81) ist.

9. Möbelbein gemäß Anspruch 5, **dadurch gekennzeichnet, dass** die Federrate des einzelnen Federelements (69) zwischen 12 und 16 N/mm liegt.

## Claims

1. Detachable furniture leg including an adapter device (30) and at least one furniture-side adapter element (20), wherein
- an adapter device (30) connected with furniture leg (5) engages via at least two clamp elements (65) an adapter element (20) associated with an article of furniture (10) or adapter elements (20) each associated with one of two articles of furniture (10, 17), and
- each clamp element (65) is coupled with at least one actuating element (71) via at least one transmission mechanism (60, 70),
**characterized in that**
- each clamp element (65) is part of a sliding-wedge-type transmission (60) and wedgingly engages a rear stop location (25) of adapter element (20) under the action of at least one spring element (69),
- each actuating element (71) moves the associated clamp element (65) back against the action of spring element (69) via at least one transmission mechanism (70), thereby releasing the clamping, and
- adapter device (30) and adapter element (20) are supported against each other via support elements (44; 23, 24) in a positive or non-positive fashion.

2. Furniture leg as claimed in claim 1, **characterized in that** each clamp element (65) has a drive mechanism (60, 70, 71) of its own.

3. Furniture leg as claimed in claim 1, **characterized in that** sliding-wedge transmission (60) comprises a clamp element (65) disposed on a pushed slide (61) and having a wedge surface (66) and the rear stop position (25) on adapter element (20).

4. Furniture leg as claimed in claim 3, **characterized in that** the angle included by the direction of slide movement and wedge surface (66) of clamp element (65) is 15° to 25°.

5. Furniture leg as claimed in claims 1 and 3, **characterized in that** transmission (70) between pusher slide (61) supporting each clamp element (65) and each actuating element (71) is an excentric- or a bent-lever-type transmission.

6. Furniture leg as claimed in claim 1, **characterized in that** actuating element (71) is a lever arm (73) with an excentric disk (81) thereon.

7. Furniture leg as claimed in claim 5, **characterized in that** the pivoting axis (89) of lever arm (71) and excentric disc (81) is oriented in parallel with the surface (1) supporting said article of furniture.

8. Furniture leg as claimed in claim 5, **characterized in that** the length of lever arm (73) is seven to nine times greater than the length of excentric disc (81).

9. Furniture leg as claimed in claim 5, **characterized in that** the spring rate of each spring element (69) is between 12 and 16 N/mm.

## Revendications

1. Pied de meuble amovible comprenant un dispositif adaptateur (30) et au moins un élément adaptateur (20) monté sur le meuble
- le dispositif adaptateur (30) relié au pied de meuble (5) s'engageant avec au moins deux éléments de serrage (65) ensemble dans un élément adaptateur (20) d'un meuble (10) ou chacun dans les éléments adaptateurs (20) de deux meubles (10, 17) et
- chaque élément de serrage (65) étant couplé à au moins un élément d'actionnement (71) par au moins une transmission (60, 70),
**caractérisé en ce**
- **que** chaque élément de serrage (65) qui fait partie d'un engrenage à clavette coulissante (60) se trouve en position engagée en appui contre un point d'appui arrière (25) de l'élément adaptateur (20) sous l'effet d'au moins un élément élastique (69),
- **que** chaque élément d'actionnement (71) ramène l'élément de serrage (65), par l'intermédiaire d'au moins une transmission (70), contre la force de l'élément élastique (69) et par conséquent de manière à relâcher le serrage et
- **que** le dispositif adaptateur (30) et l'élément adaptateur (20) sont équipés d'éléments support (44, 23, 24) qui s'appuient, les uns contre les autres en étant reliés par complémentarité de forme ou par interaction de forces.

2. Pied de meuble selon la revendication 1, **caractérisé en ce que** chaque élément de serrage (65) est équipé de son propre entraînement (60, 70, 71).

3. Pied de meuble selon la revendication 1, **caractérisé en ce que** l'engrenage à clavette coulissante (60) comprend un élément de serrage (65) disposé sur un chariot coulissant (61) avec une surface en biais (66) et le point d'appui arrière (25) sur l'élément adaptateur (20).

4. Pied de meuble selon la revendication 3, **caractérisé en ce que** l'angle compris entre le sens du mouvement du chariot et la surface en biais (66) de l'élément de serrage (65) est entre 15 et 25°.

5. Pied de meuble selon les revendications 1 et 3, **caractérisé en ce que** le mécanisme (70) entre le chariot coulissant (61) portant l'élément de serrage (65) et chaque élément d'actionnement (71) est un engrenage excentrique ou un mécanisme à levier coudé.

6. Pied de meuble selon la revendication 1, **caractérisé en ce que** l'élément d'actionnement (71) est un levier (73) avec un disque excentrique (81).

7. Pied de meuble selon la revendication 5, **caractérisé en ce que** l'axe de pivotement (89) du levier (71) et du disque excentrique (81) est orientée parallèlement à la surface de contact au sol du meuble (1).

8. Pied de meuble selon la revendication 5, **caractérisé en ce que** la longueur du levier (73) est de 7 à 9 fois plus longue que la longueur du disque excentrique (81).

9. Pied de meuble selon la revendication 5, **caractérisé en ce que** la constante de rappel de chaque élément élastique (69) est entre 12 et 16 N/mm.
